# EUROPÄISCHE PATENTSCHRIFT

(11) **EP 2 503 919 B1**
(45) Veröffentlichungstag und Bekanntmachung des Hinweises auf die Patenterteilung: **21.09.2016**
(21) Anmeldenummer: 10773224.0
(22) Anmeldetag: 14.10.2010
(51) Int. Cl.: A47B 88/04

(54) **KUPPLUNGSVORRICHTUNG ZUM LÖSBAREN VERBINDEN EINER SCHUBLADE MIT EINER BEWEGBAREN SCHIENE**
COUPLING DEVICE FOR DETACHABLY CONNECTING A DRAWER TO A MOVABLE RAIL
DISPOSITIF D'ACCOUPLEMENT POUR RELIER DE MANIÈRE AMOVIBLE UN TIROIR À UN RAIL MOBILE

(30) Priorität: 27.11.2009 AT 18902009
(43) Veröffentlichungstag der Anmeldung: 03.10.2012
(73) Patentinhaber: Julius Blum GmbH, 6973 Höchst (AT)
(72) Erfinder: GRABHERR, Simon, 6973 Höchst (AT)
(74) Vertreter: Torggler & Hofinger Patentanwälte
(86) Internationale Anmeldenummer: PCT/AT2010/000393
(87) Internationale Veröffentlichungsnummer: WO 2011/063436

(56) Entgegenhaltungen:
- AT-A- 506 879
- DE-U1- 8 228 143
- DE-U1- 29 600 180

## Beschreibung

Die vorliegende Erfindung bezieht sich auf eine Kupplungsvorrichtung zum lösbaren Verbinden einer Schublade mit einer bewegbaren Schiene einer Schubladenausziehführung, wobei die Kupplungsvorrichtung im Bereich der Unterseite eines Schubladenbodens anzuordnen ist, mit den Merkmalen des Oberbegriffs des Patentanspruchs 1.

Im Weiteren betrifft die Erfindung eine Anordnung mit einer Schubladenausziehführung, welche über eine Kupplungsvorrichtung der zu beschreibenden Art mit einer bewegbaren Schiene einer Schubladenausziehführung lösbar verbunden ist.

Gemäß dem Stand der Technik sind Kupplungsvorrichtungen bekannt, durch die eine Schublade in ihrer Gesamtheit an einer bewegbaren Schiene einer Schubladenausziehführung montierbar und/oder demontierbar ist. Hierdurch ist es möglich, dass die Schublade - beispielsweise zu Reinigungszwecken - vollständig von der Schubladenausziehführung gelöst und im Anschluss daran wieder befestigt werden kann. Bei der Montage wird zunächst die Schubladenausziehführung am Möbelkorpus vormontiert, woraufhin in einem nachfolgenden Montageschritt die zu befestigende Schublade auf die Ausziehführung aufgeschoben wird, bis schließlich eine selbsttätige Verrastung der Schublade mit der in der Schließstellung befindlichen Ausziehschiene erfolgt. Beispiele für solche Kupplungsvorrichtungen sind in der EP 0 421 458 B1 und in der DE 20 2007 006 549 U1 der Anmelderin beschrieben. Die Verrastung erfolgt hierbei durch federnde Rastteile, deren versetzte Anschlagflächen nacheinander in einer Aussparung der Schiene einrastbar sind, wodurch beim Eindrücken der Schublade eine graduelle Verrastung bei stetiger Reduzierung des Spiels zwischen der Schublade und der Ausziehführung herbeigeführt wird, was jedoch eine korrekte Position der Kupplungsvorrichtung relativ zur bewegbaren Schiene der Schubladenausziehführung voraussetzt.

Darüber hinaus sind Kupplungsvorrichtungen zum lösbaren Verbinden der Schublade mit einer ausziehbaren Schiene einer Schubladenausziehführung bekannt, wobei über einen Verstellmechanismus der vordere Teil der Schublade gegenüber der Ladenschiene höhenverstellbar ist, wodurch die Frontblende der Schublade zur Einstellung des Fugenbildes ausgerichtet werden kann. Solche Konstruktionen sind beispielsweise in der AT 398 516 B, in der DE 296 00 180 U1, in der DE 92 04 845 U1, in der AT 404 220 B, in der DE 295 06 930 und in der EP 1 419 717 A1 beschrieben.

In der DE 82 28 143 U1 ist eine Schubladenausziehführung mit einer Höhenverstelleinrichtung offenbart, wobei die Höhenverstelleinrichtung eine U-förmig ausgebildete und an der Schublade vormontierte Klammer aufweist, welche auf die Ladenschiene der Schubladenausziehführung von oben her aufschnappbar ist. An der Klammer ist ein nach außen vorstehender Zapfen mit einer darauf drehbar gelagerten Exzenterhülse angeordnet, wobei die Exzenterhülse in ein Durchgangsloch der Schubladenseitenwand einzusetzen ist. Durch Drehung der Exzenterhülse mittels Drehwerkzeug ist die Höhenlage der Schubladenfrontblende einstellbar. Nachteilig daran ist, dass für diese Einstellung ein Drehwerkzeug notwendig ist, auch ist an der Schubladenseitenwand das Durchgangsloch für die Aufnahme der Exzenterhülse vorzusehen.

Aufgabe der vorliegenden Erfindung ist es, eine Kupplungsvorrichtung der eingangs erwähnten Gattung unter Vermeidung der oben diskutierten Nachteile vorzuschlagen, wobei die Höhenlage der Kupplungsvorrichtung relativ zum Schubladenboden eingestellt oder ausgeglichen werden kann, insbesondere dann, wenn vom Schubladenboden ein Steg nach unten ragt.

Dies wird erfindungsgemäß durch die Merkmale des Patentanspruchs 1 gelöst. Weitere vorteilhafte Ausgestaltungen der Erfindung sind in den Unteransprüchen angegeben.

Dies wird durch die Merkmale des Patentanspruchs 1 gelöst. Weitere Ausführungsbeispiele der Erfindung sind in den abhängigen Patentansprüchen angegeben.

Die Kupplungsvorrichtung kann somit über die Adaptereinrichtung an einer Seitenwand der Schublade - insbesondere an einem Steg, der in Montagelage der Schublade vom Schubladenboden nach unten ragt - befestigt werden, wobei durch die Adaptereinrichtung die Höhenlage der Kupplungsvorrichtung relativ zum Schubladenboden veränderbar ist. Daraus ergibt sich der Vorteil, dass die Kupplungsvorrichtung nicht fest mit der Frontblende der Schublade verbunden ist, sodass durch die Kupplungsvorrichtung eine allfällige Verstellung der Lage der Frontblende relativ zur Schubladenseitenwand nicht behindert wird. Die Kupplungsvorrichtung kann also über die Adaptereinrichtung am nach unten ragenden Steg der Schubladenseitenwand befestigt werden, wobei durch die Adaptereinrichtung unterschiedliche Höhen des Steges kompensierbar sind.

Der Verstellweg der Adaptereinrichtung erfolgt über verschiedene vorgegebene Rastpositionen, wobei diese über Rastungen herbeigeführt werden, welche mit einem federnd ausgebildeten oder von einer Feder beaufschlagten Rastelement zusammenwirken. Bei einem Ausführungsbeispiel kann vorgesehen sein, dass die Adaptereinrichtung in einer Richtung eine Relativbewegung zwischen Verstellteil und Lagerteil zulässt, wobei der Verstellteil relativ zum Lagerteil in verschiedenen Lagen selbsttätig verrastbar ist und wobei die Adaptereinrichtung in Gegenrichtung eine Relativbewegung zwischen dem Verstellteil und dem Lagerteil sperrt. Dies kann in konstruktiv einfacher Weise erfolgen, indem der Verstellteil eine federnd ausgebildete Lasche aufweist, welche entlang einer Verzahnung des Lagerteiles verstellbar gelagert ist. Die Verzahnung kann dabei so ausgebildet sein, dass der Verstellteil über Verzahnungsabschnitte in einer Richtung verschiebbar ist, in Gegenrichtung hingegen sperren die Verzahnungsabschnitte eine Verschiebebewegung der Lasche.

Die erfindungsgemäße Anordnung umfasst eine Schubladenausziehführung und eine Schublade, welche über eine Kupplungsvorrichtung der beschriebenen Art mit einer bewegbaren Schiene der Schubladenausziehführung lösbar verbunden ist.

Das erfindungsgemäße Möbel umfasst eine Anordnung der vorstehend genannten Art.

Weitere Einzelheiten und Vorteile der vorliegenden Erfindung werden anhand der nachfolgenden Figurenbeschreibung erläutert. Dabei zeigt bzw. zeigen:
- Fig. 1: eine perspektivische Darstellung eines Möbels mit verfahrbaren Schubladen, welche über eine Kupplungsvorrichtung mit einer bewegbaren Schiene einer Schubladenausziehführung lösbar verbunden sind,
- Fig. 2: eine perspektivische Darstellung einer Schublade, welche mit einer Schubladenausziehführung verbunden ist,
- Fig. 3: die mit der Schubladenausziehführung verbundene Schublade in einer perspektivischen Ansicht von unten,
- Fig. 4: einen Teilbereich der Schublade mit der Kupplungsvorrichtung gemäß der Erfindung,
- Fig. 5: eine Explosionsdarstellung der Kupplungsvorrichtung,
- Fig. 6a, 6b: verschiedene Ansichten der Kupplungsvorrichtung in unterschiedlichen Höhenlagen,
- Fig. 7: eine weitere perspektivische Darstellung der Kupplungsvorrichtung im montierten Zustand, und
- Fig. 8: das höhenverstellbare Teil der Kupplungsvorrichtung.

Fig. 1 zeigt eine perspektivische Darstellung eines schrankförmigen Möbels 1 mit mehreren Schubladen 2, welche über Schubladenausziehführungen 3 relativ zum Möbelkorpus 1a verfahrbar gelagert sind. Die Schubladenausziehführung 3 umfasst eine am Möbelkorpus 1a zu befestigende Korpusschiene 4 sowie wenigstens eine dazu verschiebbare Schiene 5, welche über eine noch zu beschreibende Kupplungsvorrichtung 7 mit der Schublade 2 zu verbinden ist. Jeder Schublade 2 sind jeweils Schubladenausziehführungen 3 zugeordnet, die an gegenüberliegenden Seitenwänden des Möbelkorpus 1a vormontiert werden. Die Schubladen 2 sind in ihrer Gesamtheit ohne die Verwendung eines Werkzeuges an den bewegbaren Schienen 5 montierbar und/oder von diesen demontierbar.

Fig. 2 zeigt eine perspektivische Darstellung einer Schublade 2, die mit der Schubladenausziehführung 3 gekoppelt ist. Die Schublade 2 umfasst in bekannter Weise eine Frontblende 2a, Seitenwände 2b, einen Schubladenboden 2c sowie eine Schubladenrückwand 2d. Erkennbar sind die stationär am Möbelkorpus 1 a zu montierende Korpusschiene 4 sowie die relativ dazu bewegbare Schiene 5. Am hinteren Ende der ausziehbaren Schiene 5 ist ein Anschlag mit einem - vorzugsweise höhenverstellbaren - Stift 6 angeordnet, der sich im montierten Zustand der Schublade 2 in einer vorgesehenen Öffnung der Schubladenrückwand 2d befindet. Durch das Verstellrad 15 kann der Stift 6 höhenverstellt werden, sodass dadurch auch die Neigung der Schublade 2 relativ zur Schiene 5 der Schubladenausziehführung 3 (und damit das Fugenbild) einstellbar ist. Bei der Montage der Schublade 2 wird diese auf die in der Schließstellung befindlichen Schiene 5 aufgeschoben, bis der Stift 6 in die vorgesehene Öffnung der Schubladenrückwand 2d eintritt und damit den hinteren Endanschlag definiert. Der vordere Bereich der Schublade 2 wird über die noch zu beschreibende Kupplungsvorrichtung 7 mit dem vorderen Ende der ausziehbaren Schiene 5 gekoppelt.

Fig. 3 zeigt die mit der Schubladenausziehführung 3 verbundene Schublade 2 in einer perspektivischen Ansicht von unten. An der Unterseite des Schubladenbodens 2c ist im Bereich der Frontblende 2a eine Kupplungsvorrichtung 7 angeordnet, durch welche die Schublade 2 in ihrer Gesamtheit mit der bewegbaren Schiene 5 lösbar verbindbar, vorzugsweise lösbar verrastbar, ist. Die Kupplungsvorrichtung 7 umfasst einen bewegbar gelagerten Kuppelteil 8, der in Montagelage an einer Rastkante oder in eine Aussparung der bewegbaren Schiene 5 eingreift. Der Kuppelteil 8 ist federnd ausgebildet, sodass die Schublade 2 bei der Montage selbsttätig mit der bewegbaren Schiene 5 verrastbar ist. Zum Lösen der Arretierung ist ein manuell zu betätigender Löseteil 9 in Form eines Schwenkhebels vorhanden, durch den der bewegbare Kuppelteil 8 von der Ausziehschiene 5 entriegelbar ist, wodurch die Schublade 2 vollständig von der Schubladenausziehführung 3 demontierbar ist.

Fig. 4 zeigt eine vergrößerte Detaildarstellung der Kupplungsvorrichtung 7, wobei die Schubladenausziehführung 3 aus Gründen der Übersichtlichkeit nicht dargestellt ist. Die an der Unterseite des Schubladenbodens 2c befindliche Kupplungsvorrichtung 7 weist eine - vorzugsweise schlitzförmige - Aufnahme 10 auf, welche in Montagelage das vordere Ende der bewegbaren Schiene 5 aufnimmt. Die Verriegelung zwischen Schublade 2 und Schiene 5 erfolgt durch das federnde Kuppelteil 8, welcher bei der Schubladenmontage mit der bewegbaren Schiene 5 selbsttätig verrastet. Die Entriegelung erfolgt durch den Löseteil 9, wobei durch manuelle Druckausübung auf den Löseteil 9 der bewegbare Kuppelteil 8 in eine Lösestellung bewegbar ist. Die Kupplungsvorrichtung 7 weist als wesentlichen Bestandteil eine Adaptereinrichtung 11 auf, durch welche die Lage des bewegbar gelagerten Kuppelteiles 8 in einer zum Schubladenboden 2c im Wesentlichen senkrecht verlaufenden Richtung relativ zur bewegbaren Schiene 5 der Schubladenausziehführung 3 veränderbar einstellbar ist, wodurch insbesondere auch die Höhenlage der schlitzförmigen Aufnahme 10 sowie des bewegbaren Kuppelteiles 8 relativ zur bewegbaren Schiene 5 festlegbar ist. Die Adaptervorrichtung 11 umfasst zwei gegeneinander verstellbare Teile, nämlich einen an der Schublade 2 zu befestigenden stationären Lagerteil 12 und einen relativ dazu verstellbaren Verstellteil 13, der mit den übrigen Bauteilen der Kupplungsvorrichtung 7 (Löseteil 9, Kuppelteil 8, schlitzförmige Aufnahme 10) in Verbindung steht. Bei einer Verstellung des Verstellteiles 13 relativ zum feststehenden Lagerteil 12 werden auch die übrigen Bauteile der Kupplungsvorrichtung 7 mitbewegt. Der Lagerteil 12 ist winkelförmig ausgebildet und wird vorzugsweise an einem vom Schubladenboden 2c abstehenden Steg 16 montiert. Ein Vorteil der Adaptereinrichtung 11 liegt nunmehr darin, dass durch diese unterschiedliche Steghöhen H kompensierbar sind. Als weitere Besonderheit ist noch anzuführen, dass sich die Kupplungsvorrichtung 7 an der Rückseite der Frontblende 2a nur gleitend abstützt oder alternativ beabstandet zur Frontblende 2a gelagert ist, also mit der Frontblende 2a nicht fest verbunden ist. Auf diese Weise ist eine Seiten-, Höhen- und/oder Neigungsverstellung der Frontblende 2a problemlos möglich.

Fig. 5 zeigt eine Explosionsdarstellung der zweiteiligen Adaptereinrichtung 11. Der L-förmige Lagerteil 12 kann über Schrauben 17 an dem in Montagelage nach unten ragenden Steg 16 der Seitenwand 2b (Fig. 3) befestigt werden. Der Lagerteil 12 weist eine Führung 14 zur Aufnahme und Führung des Verstellteiles 13 auf. Der Verstellteil 13 ist mit einer federnd ausgebildeten Lasche 18 versehen, welche entlang einer Verzahnung 14a des Lagerteils 12 an unterschiedlichen Rastpositionen selbsttätig verrastbar ist. Durch eine Verstellung der federnden Lasche 18 relativ zur Verzahnung 14a können die schlitzförmige Aufnahme 10 sowie der bewegbare Kuppelteil 8 in einer bestimmungsgemäßen Lage eingestellt werden.

Fig. 6a und Fig. 6b zeigen Detaildarstellungen der montierten Kupplungsvorrichtung 7 in unterschiedlichen Höhenlagen, welche durch die Adaptereinrichtung 11 festgelegt werden kann. Der Lagerteil 12 ist über Schrauben 17 am Steg 16 der Schublade 2 montiert. Der Verstellteil 13 weist die federnde Lasche 18 auf, welche entlang der Verzahnung 14a des Lagerteiles 12 in unterschiedlichen Höhenpositionen an vorgegebenen Stellen verrastbar ist. Fig. 6b zeigt eine zur Fig. 6a verstellte Position der Lasche 18.

Fig. 7 zeigt eine weitere perspektivische Darstellung der Kupplungsvorrichtung 7 in Montagelage. Erkennbar ist die zur Verzahnung 14a verstellbar gelagerte Lasche 18. Die Verzahnung 14a ist so ausgebildet, dass diese eine Verschiebung der Lasche 18 in einer zum Schubladenboden 2c hin verlaufenden Richtung zulässt, in Gegenrichtung jedoch sperrt. In der Regel wird man bei der Einstellung der Adaptereinrichtung 11 darauf achten, dass die Lasche 18 so lange verstellt wird, bis eine ebene Auflagefläche 19 der Kupplungsvorrichtung 7 an der Unterseite des Schubladenbodens 2c anliegt. Im Anschluss daran kann die Schublade 2 auf die bewegbare Schiene 5 der Schubladenausziehführung 3 aufgeschoben werden, wobei die bewegbare Schiene 5 den Kuppelteil 8 zurückdrängt und im Anschluss daran in die schlitzförmige Aufnahme 10 eintreten kann. Befindet sich die bewegbare Schiene 5 in bestimmungsgemäßer Lage innerhalb der Aufnahme 10, so wird eine Verrastung durch den Kuppelteil 8 herbeigeführt. Durch manuelle Druckausübung auf den Löseteil 9 kann der Kuppelteil 8 wieder in eine Lösestellung bewegt werden, sodass die Schublade 2 vollständig von der Ausziehführung 3 abgelöst werden kann.

Die Adaptereinrichtung 11 ist also dazu vorgesehen, die unterschiedlichen Steghöhen H des Steges 16 zu kompensieren, sodass die Kupplungsvorrichtung 7 auch auf Anschlag mit dem Schubladenboden 2c gebracht werden kann, weil an der Unterseite des Schubladenbodens 2c auch die bewegbare Schiene 5 (also die Ladenschiene der Schubladenausziehführung) anliegt, sodass also eine bestimmungsgemäße Verrastung des Kuppelteiles 8 mit der bewegbaren Schiene 5 möglich ist.

Ein weiterer Vorteil der Erfindung besteht darin, dass die Kupplungsvorrichtung 7 nicht fest mit der Frontblende 2a der Schublade 2, sondern mit dem seitlichen Steg 16 der Schublade 2 verschraubt ist, wodurch die Lage der Frontblende 2a durch die üblich vorgesehenen Verstellvorrichtungen der Frontblende (Höhe/Seite/Neigung) verstellt werden kann, ohne dass dies durch eine an der Frontblende angeschraubte Kupplungsvorrichtung 7 behindert wird.

Auch ist die Montage am seitlichen Steg 16 wesentlich komfortabler, da die Schrauben 17 (Fig. 5) zur Fixierung rechtwinklig zum Schubladenboden 2c angesetzt und eingeschraubt werden können. Bei einer Montage der Kupplungsvorrichtung 7 an der Frontblende 2a müssen hingegen die Schrauben 17 schräg zur Rückseite der Frontblende 2a eingedreht werden, wodurch auch die erhebliche Gefahr besteht, dass bei Verwendung unpassender Schrauben die Schrauben 17 die Vorderseite der Frontblende 2a durchstoßen, was in der Praxis selbstverständlich unbedingt zu vermeiden ist.

Fig. 8 zeigt einen Teil der Kupplungsvorrichtung 7 mit dem Verstellteil 13 und der federnden Lasche 18. Erkennbar ist auch die schlitzförmige Aufnahme 10 zur Aufnahme eines Vertikalsteges der bewegbaren Schiene 5. Der federnde oder von einer Feder beaufschlagte Kuppelteil 8 weist mehrere in Ausziehrichtung der Schublade 2 versetzte Anschlagflächen 20 auf, von denen in Montagelage jeweils eine an einem korrespondierenden Anschlag der bewegbaren Schiene 5 anliegt. Durch die verschiedenen Anschlagflächen 20 kann die Schublade 2 im Wesentlichen spielfrei mit der bewegbaren Schiene 5 verbunden werden.

Die in der Beschreibung gewählten Lageangaben, wie z.B. oben, unten, seitlich, usw. sind auf die übliche Einbaulage der Kupplungsvorrichtung 7 bzw. auf die unmittelbar beschriebene sowie dargestellte Figur bezogen und sind bei einer Lageänderung sinngemäß auf die neue Lage zu übertragen.

## Patentansprüche

1. Kupplungsvorrichtung (7) zum lösbaren Verbinden einer Schublade (2) mit einer bewegbaren Schiene (5) einer Schubladenausziehführung (3), wobei die Kupplungsvorrichtung (7) im Bereich der Unterseite eines Schubladenbodens (2c) anzuordnen ist, umfassend:
- wenigstens einen bewegbar gelagerten Kuppelteil (8) zum lösbaren Verbinden der Kupplungseinrichtung (7) mit der bewegbaren Schiene (5) der Schubladenausziehführung (3),
- eine Adaptereinrichtung (11), durch welche die Höhenlage des Kuppelteiles (8) relativ zum Schubladenboden (2c) einstellbar ist, wobei die Adaptereinrichtung (11) einen Lagerteil (12), welcher an der Schublade (2), vorzugsweise an einem vom Schubladenboden (2c) abstehenden Steg (16), zu befestigen ist und weiters einen mit dem Kuppelteil (8) verbundenen Verstellteil (13) aufweist, der zur Einstellung der Höhenlage des Kuppelteiles (8) relativ zum Lagerteil (12) in einer im Wesentlichen rechtwinklig zum Schubladenboden (2c) verlaufenden Richtung verstellbar gelagert ist,
**dadurch gekennzeichnet, dass** der Verstellteil (13) relativ zum Lagerteil (12) an mehreren Rastpositionen verrastbar ist und dass der Verstellteil (13) wenigstens eine federnd ausgebildete Lasche (18) aufweist, welche entlang einer Verzahnung (14a) des Lagerteiles (12) verstellbar ist.

2. Kupplungsvorrichtung nach Anspruch 1, **dadurch gekennzeichnet, dass** der Verstellteil (13) relativ zum Lagerteil (12) in der zum Schubladenboden (2c) hin weisenden Richtung verstellbar ist und dass eine Relativbewegung zwischen dem Verstellteil (13) und dem Lagerteil (12) in der vom Schubladenboden (2c) weg weisenden Richtung gesperrt ist.

3. Kupplungsvorrichtung nach Anspruch 1 oder 2, **dadurch gekennzeichnet, dass** der Kuppelteil (8) federnd ausgebildet ist, wobei der Kuppelteil (8) in Montagelage in einer Aussparung oder an einer Rastkante der bewegbaren Schiene (5) der Schubladenausziehführung eingreift.

4. Kupplungsvorrichtung nach Anspruch 3, **dadurch gekennzeichnet, dass** der Kuppelteil (8) wenigstens eine, vorzugsweise mehrere, Anschlagfläche(n) (20) aufweist, welche mit einer Rastkante der bewegbaren Schiene (5) der Schubladenausziehführung (3) verrastbar sind.

5. Kupplungsvorrichtung nach Anspruch 4, **dadurch gekennzeichnet, dass** die Anschlagflächen (20) in Ausziehrichtung der Schublade (2) versetzt zueinander angeordnet sind.

6. Kupplungsvorrichtung nach einem der Ansprüche 1 bis 5, **dadurch gekennzeichnet, dass** die Kupplungsvorrichtung (7) in Montagelage relativ zu einer Frontblende (2a) der Schublade (2) gleitend abstützbar oder beabstandet zur Frontblende (2a) der Schublade (2) gelagert ist.

7. Anordnung mit Schubladenausziehführung und mit einer Schublade, welche über eine Kupplungsvorrichtung nach einem der Ansprüche 1 bis 6 mit einer bewegbaren Schiene der Schubladenausziehführung lösbar verbunden ist.

8. Möbel mit einer Anordnung nach Anspruch 7.

## Claims

1. A coupling device (7) for releasably coupling a drawer (2) to a movable rail (5) of a drawer pull-out guide (3), wherein the coupling device (7) is to be arranged in the region of the underside of a drawer bottom (2c), including:
- at least one movably-mounted coupling portion (8) for releasably connecting the coupling device (7) to the movable rail (5) of the drawer pull-out guide (3),
- an adapter device (11) by way of which a height position of the coupling portion (8) relative to the drawer bottom (2c) can be adjusted, wherein the adapter device (11) has a mounting portion (12) to be fixed to the drawer (2), preferably to a bar (16) protruding from the drawer bottom (2c), and further an adjusting portion (13) connected to the coupling portion (8), the adjusting portion (13) is adjustably arranged in a direction extending substantially perpendicular to the drawer bottom (2) for adjusting the height position of the coupling portion (8) relative to the mounting portion (12),
**characterized in that** the adjusting portion (13) can be latched relative to the mounting portion (12) at a plurality of latching positions and that the adjusting portion (13) has at least one resilient tab (18) which can be adjusted along a tooth arrangement (14a) of the mounting portion (12).

2. The coupling device according to claim 1, **characterized in that** the adjusting portion (13) is adjustable relative to the mounting portion (12) in a direction facing towards the drawer bottom (2c) and that a relative movement between the adjusting portion (13) and the mounting portion (12) in a direction facing away from the drawer bottom (2c) is blocked.

3. The coupling device according to claim 1 or 2, **characterized in that** the coupling portion (8) is of a resilient configuration, wherein the coupling portion (8), in the mounting position, engages into a recess or with a latching edge of the moveable rail (5) of the drawer pull-out guide (3).

4. The coupling device according to claim 3, **characterized in that** the coupling portion (8) has at least one, preferably a plurality of, abutment surface(s) (20) which can be latched with a latching edge of the moveable rail (5) of the drawer pull-out guide (3).

5. The coupling device according to claim 4, **characterized in that** the abutment surfaces (20) are arranged offset to one another in the extension direction of the drawer (2).

6. The coupling device according to one of the claims 1 to 5, **characterized in that** the coupling device (7), in the mounted position, can be slidingly supported relative to a front panel (2a) of the drawer (2) or is mounted in a spaced relationship to the front panel (2a) of the drawer (2).

7. An arrangement having a drawer pull-out guide and a drawer which is releasably connected to a movable rail of a drawer pull-out guide by way of a coupling device according to one of the claims 1 to 6.

8. An item of furniture having an arrangement according to claim 7.

## Revendications

1. Dispositif de couplage (7) pour la liaison amovible d'un tiroir (2) avec une rail mobile (5) d'un guidage d'extraction de tiroir (3), le dispositif de couplage (7) devant être disposé au niveau du côté inférieur d'un fond de tiroir (2c), comprenant :
- au moins un élément de couplage (8), logé de manière mobile, pour la liaison amovible du dispositif de couplage (7) avec le rail mobile (5) du guidage d'extraction de tiroir (3),
- un dispositif d'adaptation (11) grâce auquel la position en hauteur de l'élément de couplage (8) peut être réglée par rapport au fond de tiroir (2c), le dispositif d'adaptation (11) comprenant un élément de palier (12), qui doit être fixée au tiroir (2), de préférence à une nervure (16) opposée au fond de tiroir (2c) et en outre un élément de réglage (13) relié à l'élément de couplage (8), qui est logé de manière mobile pour le réglage de la position en hauteur de l'élément de couplage (8) par rapport à l'élément de palier (12) dans une direction globalement perpendiculaire au fond de tiroir (2c),
**caractérisé en ce que** l'élément de réglage (13) peut être encliqueté par rapport à l'élément de palier (12) au niveau de plusieurs positions crantées et **en ce que** l'élément de réglage (13) comprend au moins une patte (18), conçue de manière élastique, qui peut être déplacée le long d'une denture (14a) de l'élément de palier (12).

2. Dispositif de couplage selon la revendication 1, **caractérisé en ce que** l'élément de réglage (13) peut être déplacé par rapport à l'élément de palier (12) en direction du fond du tiroir (2c) et **en ce qu'**un mouvement relatif entre l'élément de réglage (13) et l'élément de palier (12) dans la direction opposée au fond de tiroir (2c) est bloqué.

3. Dispositif de couplage selon la revendication 1 ou 2, **caractérisé en ce que** l'élément de couplage (8) est conçu de manière élastique, l'élément de couplage (8) s'emboîtant dans une position de montage dans un évidement ou au niveau d'une arête d'encliquetage du rail mobile (5) du guidage d'extraction de tiroir.

4. Dispositif de couplage selon la revendication 3, **caractérisé en ce que** l'élément de couplage (8) comprend au moins une, de préférence plusieurs surface(s) de butée (20) qui peuvent être encliquetées avec une arête d'encliquetage du rail mobile (5) du guidage d'extraction de tiroir (3).

5. Dispositif de couplage selon la revendication 4, **caractérisé en ce que** les surfaces de butée (20) sont disposées de manière décalée les unes par rapport aux autres dans la direction d'extraction du tiroir (2).

6. Dispositif de couplage selon l'une des revendications 1 à 5, **caractérisé en ce que** le dispositif de couplage (7) est logé de façon à pouvoir être soutenue de manière glissante par rapport à un panneau frontal (2a) du tiroir (2) ou à une certaine distance du panneau frontale (2a) du tiroir (2).

7. Dispositif avec guidage d'extraction de tiroir et avec un tiroir, qui est relié de manière amovible par l'intermédiaire d'un dispositif de couplage selon l'une des revendications 1 à 6 avec un rail mobile du guidage d'extraction de tiroir.

8. Meuble avec un dispositif selon la revendication 7.
